# EUROPÄISCHE PATENTSCHRIFT

(11) **EP 2 285 494 B1**
(45) Veröffentlichungstag und Bekanntmachung des Hinweises auf die Patenterteilung: **27.08.2014**
(21) Anmeldenummer: 09765560.9
(22) Anmeldetag: 10.06.2009
(51) Int. Cl.: B05B 3/04, B05B 15/10

(54) **VORRICHTUNG ZUR MECHANISCHEN RICHTUNGSUMKEHR EINES DREHBEWEGLICHEN STEUERBAUTEILS EINER GARTENBEWÄSSERUNGSVORRICHTUNG**
DEVICE FOR THE MECHANICAL INVERSION OF DIRECTION OF A ROTATING CONTROL COMPONENT OF A LANDSCAPE SPRINKLER DEVICE
DISPOSITIF D'INVERSION MÉCANIQUE DE LA DIRECTION POUR UNE PIÈCE DE COMMANDE MOBILE EN ROTATION D'UN DISPOSITIF D'ARROSAGE POUR LE JARDIN

(30) Priorität: 17.06.2008 DE 102008030022
(43) Veröffentlichungstag der Anmeldung: 23.02.2011
(73) Patentinhaber: HUSQVARNA AB, 561 82 Huskvarna (SE)
(72) Erfinder: RENNER, Thomas, 89079 Ulm (DE)
(74) Vertreter: Finkele, Rolf
(86) Internationale Anmeldenummer: PCT/EP2009/004154
(87) Internationale Veröffentlichungsnummer: WO 2009/152980

(56) Entgegenhaltungen:
- EP-A2- 1 864 717
- US-A1- 2007 119 978

## Beschreibung

Die Erfindung betrifft eine Vorrichtung zur mechanischen Richtungsumkehr eines drehbeweglichen Steuerbauteils einer Gartenbewässerungsvorrichtung mit einem Umschaltglied, dem in beiden Drehrichtungen des Steuerbauteils Endanschläge zugeordnet sind, an denen das Umschaltglied anschlägt und betätigt wird, wobei wenigstens ein Endanschlag koaxial zu einer Drehachse des Steuerbauteils verstellbar ist, sowie eine derartige Gartenbewässerungsvorrichtung. Eine derartige Vorrichtung ist aus der EP 186 4717 A2 bekannt. Problematisch bei derartigen Vorrichtungen ist es, dass unsachgemäße Bedienungen zu einer Beschädigung von Teilen der Vorrichtung dienen können. Zudem können unsachgemäße Verstellungen der Endanschläge dazu führen, dass kein geregelter Bewässerungsbetrieb mehr möglich ist.

Aufgabe der Erfindung ist es, eine Vorrichtung der Eingangs genannten Art zu schaffen, die eine Vandalismussicherung mit hoher Funktionssicherheit der Vorrichtung kombiniert.

Diese Aufgabe wird dadurch gelöst, dass das Umschaltglied in seinem auf Höhe der Endanschläge positionierten Kontaktbereich derart elastisch ausgeführt ist, dass der Kontaktbereich bei einer Überbelastung aus dem Verstellweg des Endanschlages zurückweicht, und dass Mittel vorgesehen sind, um den Kontaktbereich an einer definierten Position im Drehwinkelbereich zwischen den beiden Endanschlägen aus der zurückgewichenen Stellung wieder aufzurichten. Durch die erfindungsgemäße Lösung werden Beschädigungen von Teilen der Vorrichtung und insbesondere Beschädigungen des Umschaltgliedes vermieden. Zudem werden Fehlfunktionen vermieden, da die Mittel zum Aufrichten derart ausgeführt sind, dass der Kontaktbereich immer zwischen den beiden Endanschlägen, die die Richtungsumkehr des Umschaltgliedes bewirken, wieder auftaucht. Die erfindungsgemäße Lösung eignet sich sowohl für Viereckregner, deren Steuerbauteile eine etwa horizontale Drehachse aufweisen, als auch für Regner oder Sprinkler mit vertikal ausgerichteter Drehachse wie insbesondere sogenannte Pop-up-Sprinkler.

In Ausgestaltung der Erfindung ist der Kontaktbereich des Umschaltgliedes kraftabhängig elastisch nachgiebig ausgeführt. Dadurch weicht der Kontaktbereich erst ab einer definierten Belastungsgrenze elastisch nachgiebig aus. Hierdurch können dem Kontaktbereich zusätzliche Funktionen zugeordnet werden. Vorzugsweise erfolgt das elastische Ausweichen durch Ausknicken. Durch das kraftabhängige Ausknicken ist eine definierte Belastungsweise, ab der bestimmte Funktionen erfolgen, vorsehbar.

Der Kontaktbereich ist vorzugsweise als elastisch biegbares Federelement ausgeführt. In der unbelasteten Stellung ist das Federelement formstabil und vorzugsweise geradlinig ausgeführt. Ab Überschreitung der entsprechenden Belastungsgrenze knickt das Federelement elastisch aus. Die notwendige Kraft oder Belastung, ab der das Federelement ausknickt, wird bei der Erfindung zum einen durch eine entsprechend gestaltete Knickkante am benachbarten Funktionsteil der Vorrichtung und zum anderen durch die physikalischen Eigenschaften des Federelementes, wobei insbesondere seine Federkonstante und seine Formgebung, maßgeblich sind, erzielt.

In weiterer Ausgestaltung der Erfindung ist eine Belastungsgrenze des Kontaktbereiches, bei der der Kontaktbereich elastisch nachgibt; höher als eine zum Umschalten des Schaltgliedes erforderliche Belastung. Dadurch ist gewährleistet, dass der Kontaktbereich so steif oder formstabil ausgebildet ist, dass er die Funktion des Umschaltens des Schaltgliedes funktionssicher erfüllt.

In weiterer Ausgestaltung der Erfindung ist die Belastungsgrenze des Kontaktbereiches, ab der dieser elastisch nachgibt, höher als eine Belastungsgrenze, ab der eine Überlastsicherung zwischen dem drehbeweglichen Steuerbauteil und einem stationären Gehäuseteil nachgibt. Vorzugsweise weist die erfindungsgemäße Vorrichtung eine Überlastkupplung auf, die eine Abkopplung eines Getriebes zum Drehen des Steuerbauteiles bei Überlastungen vorsieht. Eine derartige Überlastsicherung verhindert eine Zerstörung des Getriebes bei unsachgemäßer Bedienung oder bei unvorhergesehener Blockierung des Steuerbauteils. Durch die beschriebene Ausgestaltung ist es möglich, bei einer Verdrehung des wenigstens einen Endanschlages den Gehäuseteil mitzudrehen, indem das Umschaltglied und entsprechend auch das Getriebe untergebracht sind.

In weiterer Ausgestaltung der Erfindung umfasst das Umschaltglied einen kippbeweglichen Schaltstift, der mit dem elastisch nachgiebigen Kontaktbereich versehen ist. Der Schaltstift ragt vorzugsweise von dem Gehäuseteil der Vorrichtung aus ab, der das Getriebe umfasst. Vorzugsweise ist der elastisch nachgiebige Kontaktbereich an einem freien Endbereich des Schaltstiftes vorgesehen. Der Schaltstift ist in vorteilhafter Weise als auf eine Schaltwippe wirkender Kipphebel ausgeführt, wobei der Kipphebel starr mit der Schaltwippe verbunden ist. Ein Verkippen des Kipphebels führt somit zwangsläufig zu einem Umschalten der als Schaltventil fungierenden Schaltwippe.

In weiterer Ausgestaltung der Erfindung ist der Schaltstift exzentrisch zu einer Drehachse des Steuerbauteiles angeordnet, und der Kontaktbereich ragt axial in wenigstens ein stationäres Funktionsteil hinein, das den Kontaktbereich sowohl radial nach innen als auch radial nach außen flankiert. Dadurch ist gewährleistet, dass der Kontaktbereich weder nach innen noch nach außen ausweichen kann.

In besonders vorteilhafter Weise weist das Funktionsteil eine Ringnut auf, in die der Kontaktbereich hineinragt, und die den Kontaktbereich sowohl radial nach innen als auch radial nach außen flankiert.

In weiterer Ausgestaltung der Erfindung ist dem stationären Funktionsteil ein Endanschlag zugeordnet. Unter dem wenigstens einen stationären Funktionsteil ist ein Funktionsteil zu verstehen, das im Bewässerungsbetrieb der Vorrichtung relativ zu,dem drehbeweglichen Steuerbauteil stationär verbleibt. Eine Verstellung des Funktionsteiles, um den wenigstens einen Endanschlag zu verstellen, ist jedoch möglich. Das stationäre Funktionsteil ist zusätzlich zu seiner Verstellmöglichkeit mit einer Arretierung, vorzugsweise in Form einer Rastung, versehen, die die stationäre Positionierung im Bewässerungsbetrieb der Vorrichtung sicherstellt.

In weiterer Ausgestaltung der Erfindung ist das stationäre Funktionsteil als relativ zu dem Gehäuseteil verstellbarer und in verschiedenen Stellpositionen arretierbarer Stellring gestaltet. Der Stellring ist koaxial zur Drehachse des Steuerbauteiles verdrehbar.

In weiterer Ausgestaltung der Erfindung ist benachbart zu dem ersten Stellring als weiteres Funktionsteil ein weiterer Stellring vorgesehen, der zu dem Gehäuseteil verstellbar und in verschiedenen Stellpositionen arretierbar ist.

In weiterer Ausgestaltung der Erfindung ragt der Kontaktbereich in beide Stellringe axial hinein, und der weitere Stellring ist mit dem zweiten Endanschlag versehen. Die beiden Stellringe umfassen somit die beiden Endanschläge für den Kontaktbereich, um das Umschalten des Umschaltgliedes bewirken zu können. Vorzugsweise sind beide Stellringe mit Ringnutabschnitten versehen, so dass der Kontaktbereich im Bewässerungsbetrieb der Vorrichtung in koaxial zueinander benachbarten Ringnuten der Stellringe zwischen den Endanschlägen bewegt wird.

In weiterer Ausgestaltung der Erfindung sind beide Stellringe baugleich ausgeführt und in umgekehrten Einbaulagen zueinander montiert. Dadurch ist es möglich, beide Stellringe aus Kunststoff in der gleichen Werkzeugform herzustellen. Die Herstellungskosten können hierdurch gering gehalten werden.

In weiterer Ausgestaltung der Erfindung sieht das Steuerbauteil in der Umgebung des Kontaktbereiches eine Knickkante sowie einen Ausweichbereich vor, in dem der Kontaktbereich in seiner elastisch geknickten Ausweichstellung positioniert ist. Die Knickkante in Verbindung mit dem Ausweichbereich ermöglichen eine definierte Knickung des Kontaktbereichs, insbesondere des Federelementes, und eine definierte Positionierung des Federelementes in der geknickten Ausweichstellung, solange das Federelement noch nicht den Bereich erreicht hat, an dem es sich wieder aufrichten kann.

In weiterer Ausgestaltung der Erfindung umfassen die Mittel zum Aufrichten des Kontaktbereiches wenigstens eine radiale Aussparung im radialen Flankierungsbereich des wenigstens einen Funktionsteiles, die so bemessen ist, dass der in seiner elastisch geknickten Ausweichstellung befindliche Kontaktbereich sich auf Höhe der Aussparung durch seine elastische Rückstellkraft in seine unbelastete Ausgangsstellung aufrichten kann. Die Aussparung ist vorzugsweise benachbart zu einem Endanschlag des Funktionsteils auf der Seite des Endanschlages vorgesehen, auf der der Kontaktbereich im normalen Bewässerungsbetrieb an den Endanschlag anschlägt.

In weiterer Ausgestaltung der Erfindung ist der Kontaktbereich durch eine Schraubenfeder gebildet. Vorzugsweise ist die Schraubenfeder mit einer engen Wendelung versehen und ist in ihrer Dimensionierung derart auf einen Durchmesser des Schaltstiftes abgestimmt, dass die Schraubenfeder kraftschlüssig mit ihrem Endbereich auf eine Spitze des Schaltstiftes gesteckt werden kann.

Weitere Vorteile und Merkmale der Erfindung ergeben sich aus den Ansprüchen sowie aus der nachfolgenden Beschreibung eines bevorzugten Ausführungsbeispiels der Erfindung, das anhand der Zeichnungen dargestellt ist.
- Fig. 1: zeigt in einer Explosionsdarstellung eine Ausführungsform einer Gartenbewässerungsvorrichtung mit einer erfindungsgemäßen Vorrichtung zur mechanischen Richtungsumkehr eines drehbeweglichen Steuerbauteils,
- Fig. 2: eine weitere Explosionsdarstellung der Vorrichtung nach Fig. 1 in einer anderen Perspektive,
- Fig. 2a und 3b: eine vergrößerte Detailansicht der Vorrichtung in zwei unterschiedlichen Betriebsstellungen,
- Fig. 3a bis 3d: einen Teil der Vorrichtung nach den Fig. 1 und 2 in unterschiedlichen Funktionsstellungen,
- Fig. 4: eine teilweise aufgeschnittene Darstellung der Vorrichtung nach den Fig. 1 and 2 in vergrößerter, perspektivischer Darstellung,
- Fig. 5: eine perspektivische, geschnittene Explosionsdarstellung der Vorrichtung nach den Fig. 1 und 2 und
- Fig. 6: die Vorrichtung nach Fig. 5 in einer anderen Perspektive.

Eine Gartenbewässerungsvorrichtung gemäß den Fig. 1 bis 6 ist als Regner in einer Funktionsstellung mit etwa vertikaler Drehachse ausgeführt. Die Gartenbewässerungsvorrichtung 1 stellt einen sogenannten Pop-up-Regner dar. Der Regner weist einen Regnerkopf 2 auf, der als drehbewegliches Steuerbauteil im Sinne der Erfindung gestaltet ist. Der Regner umfasst zudem einen stationären Gehäuseteil 3, der in einem Betriebszustand mit einem Gestell zur sicheren Positionierung auf einem Untergrund versehen ist. Der Regnerkopf 2 bildet ein Gehäuseteil, das ein grundsätzlich bekanntes Getriebe sowie an seiner Oberseite eine Wasseraustrittsdüse aufweist. Das Getriebe stellt ein Untersetzungsgetriebe dar, das die Drehbewegung eines durch entsprechende Wasserströmung angeströmten, schnellen Turbinenrades in eine entsprechend langsamere Drehbewegung des Steuerbauteils, d.h. des Regnerkopfes 2, untersetzt. Das Turbinenrad wird in grundsätzlich bekannter Weise von einem Wasserstrahl etwa radial angeströmt, der durch einen von zwei voneinander beabstandeten Düsenaustritten geleitet wird. Durch ein Umschaltglied wird alternierend jeweils einer der beiden Düsenaustritte verschlossen, so dass der Wasserstrahl im Wechsel durch den einen Düsenaustritt oder durch den anderen Düsenaustritt auf das Turbinenrad trifft. Die Düsenaustritte sind derart zueinander beabstandet angeordnet, dass sich je nach geöffnetem Düsenaustritt jeweils die Drehrichtung des Turbinenrades ändert. Das Getriebe weist auf seiner vom Turbinenrad abliegenden Ausgangsseite ein Planetenritzel 18 (Fig. 4 und 5) auf, das mit einer stationäre Umfangsverzahnung 19 des Gehäuseteiles 3 kämmt. Durch das Kämmen des Planetenritzels 18 und die drehbewegliche Lagerung des Regnerkopfes 2 relativ zum stationären Gehäuseteil 3 wird der Regnerkopf 2 im Betrieb der Gartenbewässerungsvorrichtung durch den jeweils anstehenden Wasserdruck und den auf das Turbinenrad treffenden Wasserstrahl verdreht.

Um eine Richtungsumkehr des Turbinenrades und demzufolge des Regnerkopfes 2 zu bewirken, ist das nicht näher dargestellte Umschaltglied, das als Schaltwippe ausgeführt ist und jeweils einen der beiden Düsenaustritte verschließt, mit einem Schaltstift versehen, der etwa achsparallel zur Drehachse des Regnerkopfes 2 zu dem Gehäuseteil 3 nach unten abragt. Der Schaltstift ist an seiner Spitze mit einem elastisch nachgiebigen Kontaktbereich in Form eines Federelementes 6 versehen, das in den Figuren dargestellt ist. Das Federelement 6 ist beim dargestellten Ausführungsbeispiel als eng gewendelte Schraubenfeder ausgebildet, die auf eine Spitze des Schaltstiftes kraftschlüssig und damit positionsgesichert aufgesteckt und/oder form- oder stoffschlüssig mit der Spitze des Kontaktstiftes verbunden ist. In unbelasteter Ruhestellung des Federelementes 6 ist dieses geradlinig in Verlängerung des Schaltstiftes erstreckt. In normaler Funktionsstellung ist das Federelement 6 analog dem Schaltstift schräg gestellt, da die Schaltwippe durch nicht näher dargestellte Federbelastung immer in einer Schließstellung einen der beiden Düsenaustritte gehalten ist.

Um den Schaltstift und demzufolge das Federelement 6 umzuschalten, d.h. in die andere Schaltstellung zu verkippen, sind dem Federelement 6 im Bereich des Gehäuseteiles 3 zwei stationäre Funktionsteile in Form von Stellringen 4, 5 zugeordnet. Beide Stellringe 4, 5 sind aus Kunststoff identisch zueinander ausgeführt und in umgekehrten Einbaulagen zueinander und relativ zum Regnerkopf 2 bzw. zum Gehäuseteil 3 montiert. Beide Stellringe 4, 5 sind außenseitig mit einer Rippung versehen, um eine einfache manuelle Verstellung durch eine Bedienperson zu ermöglichen. Beide Stellringe 4, 5 weisen einen Innenring mit jeweils einem Verzahnungsabschnitt 12 auf. Die beiden Verzahnungsabschnitte 12 werden bei der Montage auf eine ringförmige Rastprofilierung 13 gemeinsam mit den zugehörigen Innenringen aufgesteckt. Die Rastprofilierung 13 ist einstückiger Teil des Gehäuseteiles 3, wie anhand der Fig. 1, 5 und 6 erkennbar ist. Die zwischen Verzahnungsabschnitten 12 und der Rastprofilierung 13 wirkende Verrastung wird so ausgeführt, dass manuell eine Verdrehung der Stellringe 4, 5 in Umfangsrichtung ermöglicht ist. Gleichzeitig ist die Verrastung aber auch so stabil, dass die beiden Stellringe 4, 5 bei einer Verdrehung des Regnerkopfes 2 und einem Anschlag des Schaltstiftes und damit des Federelementes 6 an nachfolgend beschriebenen Endanschlägen in der stationären Funktionsstellung verbleiben.

Beide Stellringe 4, 5 weisen koaxial zu ihrem Innenring jeweils eine Ringnut 15, 16 auf, die radial nach außen durch einen Ringsteg begrenzt ist, der radial innenseitig von einem die Verrippung bildenden Außenring abragt. Die Ringnut 15, 16 weist eine so große Breite auf, dass das Federelement 6 des Umschaltgliedes durch beide Ringnuten 15, 16 mit geringem radialem Spiel hindurchragen kann, wenn der Regner fertig montiert ist. Dadurch kann das Federelement 6 bei einer Drehung des Regnerkopfes 2 in dem durch die Ringnut 15, 16 gebildeten Ringraum entlang wandern.

Um die Drehbewegung des Regnerkopfes 2 zu begrenzen und eine Umkehr der Drehrichtung zu bewirken, weisen beide Stellringe 4, 5 jeweils einen Endanschlag 10, 11 auf, die axial in die Ringnuten und damit in den Ringraum hinein ragen. Je nach relativer Stellung der Stellringe 4, 5 zueinander wird die Länge des Kreisbogens definiert, den das Federelement 6 bei einer Drehbewegung des Regnerkopfes 2 innerhalb der Ringnut 15, 16 überstreichen kann, bevor er jeweils an einem Endanschlag anschlägt.

Die Formstabilität des Federelementes 6 ist so bemessen, dass das Federelement 6 bei einem Anschlagen an einem der beiden Endanschläge 10, 11 in seiner ungeknickten, gestreckten Ausgangsstellung verbleibt und lediglich zur jeweils anderen Seite verkippt wird, wodurch die Schaltwippe des Umschaltgliedes verschwenkt und der jeweils andere Düsenaustritt verschlossen wird. Somit ergibt sich zwangsläufig die gewünschte Richtungsumkehr für den Regnerkopf 2 und demzufolge die über einen definierten Schwenkbereich erfolgende Gartenbewässerung durch die Vorrichtung.

Um zu verhindern, dass ein mutwilliges manuelles Verdrehen des Regnerkopfes 2 über diesen durch die Ringnut definierten Schwenkbereich hinaus zu einer Beschädigung des Umschaltgliedes führt, ist das Ende des Schaltstiftes, nämlich der durch das Federelement 6 gebildete Kontaktbereich, der mit den Endanschlägen in Kontakt kommt, elastisch nachgiebig ausgeführt. Am Gehäuse des Regnerkopfes 2 sind hierzu zu beiden Seiten des Federelementes 6 Knickkanten 9 vorgesehen, die als radial nach außen ragende Stege ausgeführt sind. Diese Stege korrespondieren zu Führungsstegen 7, die über den Umfang des Regnerkopfes 2 verteilt von einem Innenring aus radial nach außen abragen und zur Stützung und Führung des Stellringes 4 dienen. Am Gehäuseteil 3 sind korrespondierende Führungs- und Stützstege 8 vorgesehen, die zur Führung und Stützung des Unterstellringes 5 dienen. Die die Knickkante 9 bildenden Stege weisen gegenüber den Stegen 7 eine geringere axiale Höhe auf. Dabei sind die die Knickkanten 9 bildenden Stege um etwa einen solchen Betrag niedriger ausgeführt, der dem Durchmesser des Federelementes 6 entspricht. Bei einem Abknicken des Federelementes 6 über die entsprechende Knickkante 9 ist somit ein Ausweichbereich gebildet, in den der abgeknickte Teil des Federelementes 6 hineinragen kann, ohne dass er sich axial im Weg des benachbarten Stellringes 4 befindet. Selbstverständlich ragt keiner der beiden Endanschläge 10, 11 axial in diesen Ausweichbereich hinein. Die Endanschläge 10, 12 enden mit ihren zugehörigen Ringabschnitten zwangsläufig an den zugewandten Randkanten der Stege 7, damit eine Verdrehung des Regnerkopfes 2 relativ zu dem Stellring 4 nicht behindert wird. Sobald das Federelement 6 daher gemäß Fig. 2b ausgeknickt ist, kann der Regnerkopf 2 auch über den entsprechenden Endanschlag 10, 11 des jeweiligen Stellringes 4, 5 hinaus verdreht werden. Das Federelement 6 verbleibt in seiner abgeknickten Lage in dem Ausweichbereich unterhalb der Knickkante 9. Nach oben kann das Federelement 6 nicht ausweichen, da er durch den radial nach innen ragenden Ringsteg des Stellringes 4 begrenzt ist. Das Federelement 6 wird zudem durch jeweils eine Stützkante 17 in beiden Kippstellungen daran gehindert, in der abgeknickten Stellung radial nach innen auszuweichen. Somit verbleibt das Federelement 6 in einer definierten Knickstellung, während der Regnerkopf 2 über den entsprechenden Endanschlag 10 hinausgedreht wird. Die entsprechenden Funktionsstellungen sind anhand der Fig. 3a bis 3d gut erkennbar. In Fig. 3a befindet sich das Federelement 6 und auch das Umschaltglied in einer normalen Betriebsstellung. Durch die entsprechende Drehung des Regnerkopfes 2 wird das Federelement 6 an den Endanschlag 1.0 angenähert und schlägt gemäß Fig. 3b an diesen an. Dabei wird das Umschaltglied zwangsläufig umgeschaltet, so dass sich die Drehrichtung des Turbinenrades ändern würde. Wenn nun manuell der Regnerkopf 2 weiter in die vorherige Richtung (Fig. 3b) gedreht wird (Fig. 3c), knickt das Federelement 6 ab. Sobald die manuelle Belastung weggenommen wird, dreht der Regnerkopf 2 sich durch den zuvor bereits erfolgten Umschaltvorgang wieder in Richtung des Endanschlages 10 zurück. Um ein Aufrichten des Federelementes 6 zu ermöglichen, sobald das Federelement 6 wieder seinen betriebsmäßigen Schwenkbereich erreicht hat, ist benachbart zu dem Endanschlag 10 eine Aussparung 14 vorgesehen, die radial nach außen ausgerichtet ist und dadurch den radial außen liegenden Ringsteg unterbricht. Diese Aussparung 14 ist so groß bemessen, dass das Federelement 6 durch diese Aussparung 14 hindurch sich axial nach oben aufrichten kann. Da der Regnerkopf 2 sich durch den zuvor erfolgten Umschaltvorgang in diese Richtung weiterbewegt, gelangt das Federelement 6 nach dem Aufrichten zwangsläufig in die Ringnut 15 hinein. Damit befindet sich das Federelement 6 wieder in dem vorgeschriebenen Ringraum und in seinem vorgegebenen Schwenkbereich, so dass die normale Verdrehung des Regnerkopfes 2 und die entsprechend eingestellte Richtungsumkehr nach einem definierten Schwenkweg wieder aufgenommen werden können. Die Aussparung 14 ist auf der Seite des Endanschlages 10 vorgesehen, die dem entsprechend anderen Endanschlag des anderen Stellringes zugewandt ist. Dadurch ist gewährleistet, dass das Federelement 6 unabhängig davon, in welcher Richtung es abgeknickt wird, immer in dem Schwenkbereich wieder in der Ringnut auftaucht, der dem betriebsmäßigen Schwenkbereich entspricht.

Die Ausführungsform nach den Fig. 1 bis 6 gewährleistet zudem, dass bei einer ordnungsgemäßen Verdrehung der Stellringe 4, 5 für die Einstellung eines neuen Schwenkwinkels des Regners der Regnerkopf 2 mitgedreht wird. Um zu vermeiden, dass es hierbei zu einem Ausknicken des Federelementes 6 kommt, ist die Steifigkeit des Federelementes 6 so groß bemessen, dass eine nachfolgend beschriebene Überlastkupplung zwischen dem Regnerkopf 2 und dem Gehäuseteil 3 gelöst wird, bevor das Federelement 6 durch Knicken ausweicht. Die Überlastkupplung zwischen dem Regnerkopf 2 und dem Gehäuseteil 3 ist anhand der Fig. 4 bis 6 erkennbar und für sich gesehen grundsätzlich bereits bekannt. Die Überlastkupplung weist eine axial bewegliche Führungshülse 23 auf, an der die Verzahnung 19 angeformt ist, mit der das Planetenritzel 18 des Regnerkopfes 2 kämmt. Die Kupplungshülse 23 ist in dem Gehäuseteil 3 axial und drehbeweglich gelagert. Die Kupplungshülse 23 weist an ihrem zur Verzahnung 19 abliegenden Stirnrand eine Stirnverzahnung 20 auf, die in eine korrespondierende Verrastung 22 an einem Ringflansch des Gehäuseteiles 3 rastend eingreift. Die Kupplungshülse 23 überlagert zudem in montiertem Zustand koaxial einen Zapfen 21, der über die Kupplungshülse 23 nach oben hinausragt. In dem über die Kupplungshülse 23 nach oben hinausragenden Bereich des Zapfens 21 ist eine Wendelfeder 24 koaxial auf den Zapfen 21 aufgeschoben, die durch einen Sicherungsring 25 axial auf dem Zapfen 21 gesichert ist. Die Wendelfeder 24 stützt sich axial an dem oberen Stirnrand der Kupplungshülse 23 im Bereich der Verzahnung 19 ab. Die Kupplungshülse 23 wird somit durch die Wendelfeder 24 nach unten gedrückt, so dass die Stirnverzahnung 20 gegen die Verrastung 22 gedrückt wird und die Kupplungshülse 23 so positionsgesichert ist. Der Zapfen 21 stützt sich axial an der der Verrastung 22 abgewandten Seite des Ringflansches des Gehäuseteiles 3 ab. Die Stirnverzahnung 20 und die korrespondierende Verrastung 22 sind mit derart korrespondierenden Zahnschrägen versehen, dass die Kupplungshülse 23 bei höherem Drehmoment gegen die Druckkraft der Wendelfeder 24 verdreht werden kann. Dadurch geraten die Stirnverzahnung 20 und die Verrastung 22, d.h. ihre zueinander korrespondierenden Zähne, außer Eingriff, wodurch auch die Getriebekopplung zwischen Gehäuseteil 3 und Regnerkopf 2 aufgehoben wird.

Die Steifigkeit des Federelementes 6 ist so groß, dass bei ordnungsgemäßer Verstellung der Stellringe 4, 5 die zuvor beschriebene Überlastkupplung ausrastet, sobald einer der Endanschläge 10, 11 am Federelement 6 anschlägt, so dass der Regnerkopf 2 gemeinsam mit der Verstellung des entsprechenden Stellringes 4, 5 verdreht wird. Die Belastungsgrenze, an der das Federelement 6 ausknickt, ist somit höher als die Belastungsgrenze, ab der die zuvor beschriebene Überlastkupplung außer Eingriff gerät. Die Abstimmung der Belastungsgrenzen ist in einfacher Weise durch entsprechende Abstimmung der Gestaltung der Wendelfeder 24 einerseits und der Gestaltung und der Materialäuswahl des Federelementes 6 andererseits erreichbar.

## Patentansprüche

1. Vorrichtung zur mechanischen Richtungsumkehr eines drehbeweglichen Steuerbauteils (2) einer Gartenbewässerungsvorrichtung (1) mit einem Umschaltglied, dem in beiden Drehrichtungen des Steuerbauteils Endanschläge (10, 11) zugeordnet sind, an denen das Umschaltglied anschlägt und betätigt wird, wobei wenigstens ein Endanschlag koaxial zu einer Drehachse des Steuerbauteils verstellbar ist, **dadurch gekennzeichnet, dass** das Umschaltglied in seinem auf Höhe der Endanschlägen (10, 11) positionierten Kontaktbereich (6) derart elastisch ausgeführt ist, dass der Kontaktbereich (6) bei einer Überbelastung aus dem Verstellweg des Endanschlags (10, 11) zurückweicht, und dass Mittel (14) vorgesehen sind, um den Kontaktbereich (6) an einer definierten Position im Drehwinkelbereich zwischen den beiden Endanschlägen (10, 11) aus der zurückgewichenen Stellung wieder aufzurichten.

2. Vorrichtung nach Anspruch 1, **dadurch gekennzeichnet, dass** der Kontaktbereich (6) des Umschaltgliedes kraftabhängig elastisch nachgiebig ausgeführt ist.

3. Vorrichtung nach Anspruch 2, **dadurch gekennzeichnet, dass** eine Belastungsgrenze des Kontaktbereiches (6), bei der der Kontaktbereich (6) elastisch nachgibt, höher ist als eine zum Umschalten des Schaltgliedes erforderliche Belastung.

4. Vorrichtung nach Anspruch 2 oder 3, **dadurch gekennzeichnet, dass** die Belastungsgrenze des Kontaktbereiches (6), ab der dieser elastisch nachgibt, höher ist als eine Belastungsgrenze, ab der eine Überlastsicherung (21 bis 24) zwischen dem drehbeweglichen Steuerbauteil (2) und einem stationären Gehäuseteil (3) nachgibt.

5. Vorrichtung nach Anspruch 1, **dadurch gekennzeichnet, dass** das Umschaltglied einen kippbeweglichen Schaltstift umfasst, der mit dem elastisch nachgiebigen Kontaktbereich (6) versehen ist.

6. Vorrichtung nach Anspruch 5, **dadurch gekennzeichnet, dass** der Schaltstift exzentrisch zu einer Drehachse des Steuerbauteils (2) angeordnet ist, und dass der Kontaktbereich (6) axial in wenigstens ein stationäres Funktionsteil (4, 5) hineinragt, das den Kontaktbereich (6) sowohl radial nach innen als auch radial nach außen flankiert.

7. Vorrichtung nach Anspruch 6, **dadurch gekennzeichnet, dass** dem stationären Funktionsteil (4, 5) ein Endanschlag (10, 11) zugeordnet ist.

8. Vorrichtung nach Anspruch 7, **dadurch gekennzeichnet, dass** das stationäre Funktionsteil als relativ zu dem Gehäuseteil (3) verstellbarer und in verschiedenen Stellpositionen arretierbarer Stellring (4, 5) gestaltet ist.

9. Vorrichtung nach Anspruch 8, **dadurch gekennzeichnet, dass** benachbart zu dem ersten Stellring (4) als weiteres Funktionsteil ein weiterer Stellring (5) vorgesehen ist, der zu dem Gehäuseteil (3) verstellbar und in verschiedenen Stellpositionen arretierbar ist.

10. Vorrichtung nach den Ansprüchen 8 und 9, **dadurch gekennzeichnet, dass** der Kontaktbereich (6) in beide Stellringe (4, 5) axial hineinragt, und dass der weitere Stellring (5) mit dem zweiten Endanschlag (11) versehen ist.

11. Vorrichtung nach Anspruch 10, **dadurch gekennzeichnet, dass** beide Stellringen (4, 5) baugleich ausgeführt und in umgekehrten Einbaulagen zueinander montiert sind.

12. Vorrichtung nach Anspruch 1, **dadurch gekennzeichnet, dass** das Steuerbauteil (2) in der Umgebung des Kontaktbereiches (6) beidseitig eine Knickkante (9) und einen Ausweichbereich vorsieht, in dem der Kontaktbereich (6) in seiner elastisch geknickten Ausweichstellung positioniert ist.

13. Vorrichtung nach wenigstens einem der vorhergehenden Ansprüche, **dadurch gekennzeichnet, dass** die Mittel zum Aufrichten des Kontaktbereiches (6) wenigstens eine radiale Aussparung in einem radialen Flankierungsbereich des wenigstens einen Funktionsteiles (4, 5) umfassen, die so bemessen ist, das der in seiner elastisch gekrümmten Ausweichstellung befindliche Kontaktbereich sich auf Höhe der Aussparung (14) durch seine elastische Rückstellkraft in seine unbelastete Ausgangsstellung aufrichten kann.

14. Vorrichtung nach wenigstens einem der vorhergehenden Ansprüche, **dadurch gekennzeichnet, dass** der Kontaktbereich durch ein Federelement (6), insbesondere durch eine Schraubenfeder, gebildet ist.

15. Gartenbewässerungsvorrichtung mit einem drehbeweglichen Steuerbauteil und einem stationären Gehäuseteil mit einer Vorrichtung zur mechanischen Richtungsumkehr des Steuerbauteiles nach wenigstens einem der vorhergehenden Ansprüche.

## Claims

1. Device for mechanically reversing the direction of a rotating control component (2) of a garden sprinkler device (1), having a changeover element, to which end stops (10, 11) are assigned in both directions of rotation of the control component, on which the changeover element strikes and is actuated, at least one end stop being adjustable coaxially with respect to an axis of rotation of the control component, **characterized in that**, in its contact region (6), positioned at the height of the end stops (10, 11), the changeover element is designed to be resilient, such that the contact region (6) is deflected back out of the adjustment path of the end stop (10, 11) in the event of an overload, and **in that** means (14) are provided in order to re-align the contact region (6) out of the deflected-back position in a defined position in the rotational angle range between the two end stops (10, 11).

2. Device according to Claim 1, **characterized in that** the contact region (6) of the changeover element is designed to be deflected resiliently as a function of force.

3. Device according to Claim 2, **characterized in that** a load limit of the contact region (6), at which the contact region (6) is deflected resiliently, is higher than a load required to change over the changeover element.

4. Device according to Claim 2 or 3, **characterized in that** the load limit of the contact region (6), above which the latter is deflected resiliently, is higher than a load limit above which an overload safeguard (21 to 24) between the rotating control component (2) and a stationary housing part (3) is deflected.

5. Device according to Claim 1, **characterized in that** the changeover element comprises a tilting control pin, which is provided with the contact region (6) that is deflected resiliently.

6. Device according to Claim 5, **characterized in that** the control pin is arranged eccentrically with respect to an axis of rotation of the control component (2), and **in that** the contact region (6) projects axially into at least one stationary functional part (4, 5), which flanks the contact region (6) both radially on the inside and radially on the outside.

7. Device according to Claim 6, **characterized in that** the stationary functional part (4, 5) is assigned an end stop (10, 11).

8. Device according to Claim 7, **characterized in that** the stationary functional part is configured as a setting ring (4, 5) which can be adjusted relative to the housing part (3) and locked in various setting positions.

9. Device according to Claim 8, **characterized in that**, adjacent to the first setting ring (4), a further setting ring (5) is provided as a further functional part, can be adjusted with respect to the housing part (3) and can be locked in various setting positions.

10. Device according to Claims 8 and 9, **characterized in that** the contact region (6) projects axially into both setting rings (4 5), and **in that** the further setting ring (5) is provided with the second end stop (11).

11. Device according to Claim 10, **characterized in that** both setting rings (4, 5) are designed identically and are mounted in inverted installation positions in relation to each other.

12. Device according to Claim 1, **characterized in that** the control component (2) in the surroundings of the contact region (6) provides on both sides a bending edge (9) and a deflection region, in which the contact region (6) is positioned in its resiliently bent deflected position.

13. Device according to at least one of the preceding claims, **characterized in that** the means for aligning the contact region (6) comprise at least one radial cut-out in a radial flanking region of the at least one functional part (4, 5), which cut-out is dimensioned such that the contact region located in its resiliently curved deflected position can be aligned in its unloaded initial position at the level of the cut-out (14) by its resilient restoring force.

14. Device according to at least one of the preceding claims, **characterized in that** the contact region is formed by a spring element (6), in particular by a helical spring.

15. Garden sprinkler device having a rotating control component and a stationary housing part with a device for mechanically reversing the direction of the control component according to at least one of the preceding claims.

## Revendications

1. Dispositif d'inversion mécanique de la direction pour une pièce de commande (2) mobile en rotation d'un dispositif d'arrosage pour le jardin (1), comprenant un organe de commutation auquel sont associées, dans les deux sens de rotation de la pièce de commande, des butées de fin de course (10, 11) contre lesquelles l'organe de commutation vient en butée et est actionné, au moins une butée de fin de course pouvant être réglée de manière coaxiale à un axe de rotation de la pièce de commande, **caractérisé en ce que** l'organe de commutation est réalisé de manière élastique dans sa zone de contact (6) positionnée à hauteur des butées de fin de course (10, 11), de telle sorte que, lors d'une surcharge, la zone de contact (6) recule à partir de la trajectoire de réglage de la butée de fin de course (10, 11), et **en ce que** des moyens (14) sont prévus pour redresser à nouveau la zone de contact (6) à partir de la position en retrait dans une position définie dans la région angulaire de rotation entre les deux butées de fin de course (10, 11).

2. Dispositif selon la revendication 1, **caractérisé en ce que** la zone de contact (6) de l'organe de commutation est réalisée de manière à pouvoir céder élastiquement en fonction de la force.

3. Dispositif selon la revendication 2, **caractérisé en ce qu'**une limite de charge de la zone de contact (6), à laquelle la zone de contact (6) cède élastiquement, est supérieure à une charge nécessaire pour commuter l'organe de commutation.

4. Dispositif selon la revendication 2 ou 3, **caractérisé en ce que** la limite de charge de la zone de contact (6) à partir de laquelle celle-ci cède élastiquement est supérieure à une limite de charge à partir de laquelle une sécurité de surcharge (21 à 24) entre la pièce de commande (2) mobile en rotation et une partie de boîtier (3) fixe cède.

5. Dispositif selon la revendication 1, **caractérisé en ce que** l'organe de commutation comporte une goupille de commutation mobile en basculement qui est pourvue de la zone de contact (6) cédant élastiquement.

6. Dispositif selon la revendication 5, **caractérisé en ce que** la goupille de commutation est disposée de manière excentrée par rapport à un axe de rotation de la pièce de commande (2), et **en ce que** la zone de contact (6) pénètre axialement dans au moins une partie fonctionnelle fixe (4, 5) qui flanque la zone de contact (6) non seulement radialement vers l'intérieur mais aussi radialement vers l'extérieur.

7. Dispositif selon la revendication 6, **caractérisé en ce qu'**une butée de fin de course (10, 11) est associée à la partie fonctionnelle fixe (4, 5).

8. Dispositif selon la revendication 7, **caractérisé en ce que** la partie fonctionnelle fixe est configurée sous forme de bague de réglage (4, 5) qui peut être réglée par rapport à la partie de boîtier (3) et qui peut être bloquée dans différentes positions de réglage.

9. Dispositif selon la revendication 8, **caractérisé en ce qu'**une bague de réglage (5) supplémentaire est prévue de manière adjacente à la première bague de réglage (4) en tant que partie fonctionnelle supplémentaire, laquelle bague de réglage supplémentaire peut être réglée par rapport à la partie de boîtier (3) et peut être bloquée dans différentes positions de réglage.

10. Dispositif selon les revendications 8 et 9, **caractérisé en ce que** la zone de contact (6) pénètre axialement dans les deux bagues de réglage (4, 5), et **en ce que** la bague de réglage (5) supplémentaire est pourvue de la deuxième butée de fin de course (11).

11. Dispositif selon la revendication 10, **caractérisé en ce que** les deux bagues de réglage (4, 5) sont réalisées avec une construction identique et sont montées dans des positions d'installation inversées l'une par rapport à l'autre.

12. Dispositif selon la revendication 1, **caractérisé en ce qu'**il est prévu sur la pièce de commande (2), au voisinage de la zone de contact (6), des deux côtés, une arête de pliage (9) et une zone de déviation dans laquelle la zone de contact (6) est positionnée dans sa position de déviation pliée élastiquement.

13. Dispositif selon au moins l'une quelconque des revendications précédentes, **caractérisé en ce que** les moyens pour redresser la zone de contact (6) comportent au moins un évidement radial dans une région flanquante radiale de l'au moins une partie fonctionnelle (4, 5), lequel évidement est dimensionné de telle sorte que la zone de contact se trouvant dans sa position de déviation courbée élastiquement puisse se redresser à hauteur de l'évidement (14) dans sa position de départ non chargée au moyen de sa force de rappel élastique.

14. Dispositif selon au moins l'une quelconque des revendications précédentes, **caractérisé en ce que** la zone de contact est formée par un élément ressort (6), en particulier par un ressort hélicoïdal.

15. Dispositif d'arrosage pour le jardin comprenant une pièce de commande mobile en rotation et une partie de boîtier fixe comprenant un dispositif d'inversion mécanique de la direction de la pièce de commande selon au moins l'une quelconque des revendications précédentes.
